# EUROPÄISCHE PATENTSCHRIFT

(11) **EP 0 116 168 B1**
(45) Veröffentlichungstag und Bekanntmachung des Hinweises auf die Patenterteilung: **03.06.1987**
(21) Anmeldenummer: 83113085.1
(22) Anmeldetag: 24.12.1983
(51) Int. Cl.: F02M 45/02, F02D 41/00

(54) **Kraftstoffeinspritzpumpe**
Fuel injection pump
Pompe d'injection de combustible

(30) Priorität: 13.01.1983 DE 3300876
(43) Veröffentlichungstag der Anmeldung: 22.08.1984
(73) Patentinhaber: ROBERT BOSCH GMBH, 70442 Stuttgart (DE)
(72) Erfinder: Laufer, Helmut, D-7000 Stuttgart 1 (DE)

## Beschreibung

### Stand der Technik

Die Erfindung geht von einer Kraftstoffeinspritzpumpe nach der Gattung des Hauptanspruchs aus. Bei einer durch die DE-B 1 576617 bekannten Kraftstoffeinspritzpumpe dieser Art ist ein Ausweichkolben vorgesehen, der einen Kraftstoffentnahmeraum begrenzt, welcher über eine Drossel mit dem Pumpenarbeitsraum verbunden ist. Der Ausweichkolben wird von einer Druckfeder rückgestellt, die sich an einem kolbenartig ausgebildeten Federteller abstützt. Koaxial zur Druckfeder ragt vom Federteller ein Anschlagzapfen herein, der ab einer bestimmten Zusammenpressung der Rückstellfeder den Ausweichkolben blockiert. Der kolbenartige Federteller wird von der Druckfeder in einer Zylinderbohrung an einen Anschlag gedrückt und wird von der entgegengesetzten Seite von Druckmittel mit drehzahlabhängigem Druck belastet. Überschreitet dieser Druck die Spannung der Rückstellfeder, so wird der kolbenartige Federteller soweit verschoben, bis der Ausweichkolben blockiert ist. Diese Einrichtung zur Verschiebung des kolbenartigen Federtellers dient dabei zur drehzahlabhängigen Abschaltung der Bewegung des Ausweichkolbens. Mit Hilfe des Ausweichkolbens und des über die Drossel mit dem Pumpenarbeitsraum verbundenen Entnahmeraumes wird bei der bekannten Einrichtung ein stufenförmiger Verlauf der Einspritzrate pro Kurbelwellenwinkel während einer Einspritzung erzielt. Nach dem Blockieren des Ausweichkolbens soll der sonst übliche Einspritzverlauf eingehalten werden. Bei einer anderen Ausgestaltung wird durch ein Zusatzventil am Ausweichkolben parallel zur Drosselverbindung zum Pumpenarbeitsraum eine zusätzliche Verbindung ab einem bestimmten Hub aufgesteuert. Dies hat bei der bekannten Einrichtung zur Folge, dass der Einspritzdruck so stark reduziert wird, dass das Einspritzventil zwischenzeitlich schliesst, so dass hier kein Kraftstoff mehr zur Einspritzung gelangt. Mit einer solchen Einrichtung wird eine Voreinspritzung erzielt, die von einer Haupteinspritzung getrennt ist. Ab einer bestimmten Drehzahl wird auch hier der Ausweichkolben blockiert, so dass weiterhin wieder in üblicher Weise Kraftstoff eingespritzt wird.

Solche Einrichtungen dienen dazu, den Verbrennungsablauf weicher zu gestalten und insbesondere bei selbstzündenden Brennkraftmaschinen mit Kraftstoffeinspritzung direkt in den Brennraum zu verhindern, dass bis zum Ablauf des Zündverzugs ab Beginn der ersten Einspritzung sich zuviel Kraftstoff im Brennraum angesammelt hat, der dann schlagartig verbrennt. Diese Verbrennung führt zu einem steilen Druckanstieg und damit zur erheblichen Geräuschentwicklung bei derVerbrennung.

Ausser der oben geschilderten bekannten Einrichtung sind auch noch Einspritzdüsen bekannt, mit denen eine Voreinspritzung verwirklicht werden kann. Solche Düsen bedeuten jedoch einen erheblichen Aufwand gegenüber einer Anordnung der eingangs genannten Art.

Es ist ferner durch die DE-A 2903551 eine Kraftstoffeinspritzpumpe bekannt, bei der in ähnlicher Weise wie bei der eingangs genannten, der US-A 3456629 entsprechenden DE-B 1576617 der Pumpenarbeitsraum mit einem Kraftstoffentnahmeraum verbunden ist, begrenzt von einem Ausweichkolben. Bei dieser Kraftstoffeinspritzpumpe wird nun während eines Förderhubs des Pumpenkolbens die Ausweichbewegung des Ausweichkolbens dadurch gestoppt, dass ein Ventil in der Leitung zwischen der Rückseite des Ausweichkolbens und einer Druckquelle geschlossen wird. Dieser Vorgang tritt im Teil- bzw. Vollastbetrieb auf und hat den Sinn, dass ein zunächst mit niedriger Steigung verlaufender Druckanstieg, bewirkt durch eine ensprechende Konfiguration des Antriebsnockens für den Pumpenkolben, einspritztechnisch im Teil- bzw. Volllastbereich der Brennkraftmaschine ausgeschaltet wird und dass damit insbesondere für höhere Lastzustände die hohe Förderrate des Pumpenkolbens auf einem entsprechend geformten, steileren sich anschliessenden Teil des Antriebsnokkens ausgenutzt wird. Im Leerlauf dagegen wird der Ausweichkolben durch Absperren des Ventils ganz blockiert, so dass in diesem Bereich der Kolben ab dem geometrischen Spritzbeginn fördert. Bei dieser Arbeitsweise wird vorausgesetzt, dass der Ausweichkolben bzw. seine Rückstellfeder so dimensioniert sind, dass der Kolben seine Ausweichbewegung beginnt, bevor das jeweils in den Einspritzleitungen vorgesehene Druckventil sich zum Einspritzventil hin öffnet. Es handelt sich also um eine Einrichtung, mit der entweder eine Entnahme über den Ausweichkolben zugelassen oder verhindert wird. Dabei muss das die Rückseite des Ausweichkolbens mit der Druckquelle verbindende Ventil exakt mit der Drehzahl der Brennkraftmaschine synchronisiert werden und dafür Sorge getragen werden, dass der Kolben vor jedem Pumpenkolbenhub wieder voll in seine Ausgangsstellung zurückläuft.

Die Einrichtung der eingangs genannten Art ist wiederum bezüglich der Ausgestaltung, bei der eine zeitlich von der Haupteinspritzung abgesetzte Voreinspritzung erzielt werden soll, relativ aufwendig und in ihrer Wirksamkeit stark von der Drehzahl abhängig. Mit steigender Drehzahl macht sich die Drosselverbindung zwischen Entnahmeraum und Pumpenarbeitsraum stärker bemerkbar, wie auch alle übrigen gesteuerten Verbindungen. Demzufolge ändert sich die erzielbare Voreinspritzung stark mit den dynamischen Betriebsverhältnissen. Zwar wird bei der bekannten Einrichtung dieser Einfluss dadurch ausgeschaltet, dass ab einer bestimmten Drehzahl der Ausweichkolben blockiert wird, doch hat demzufolge die bekannte Einrichtung den Nachteil, dass diese nur über einen kleinen Teil des gesamten Betriebsbereiches wirksam ist.

### Vorteile der Erfindung

Die erfindungsgemässe Kraftstoffeinspritzpumpe hat den Vorteil, dass sie über den gesamten Betriebsbereich der Kraftstoffeinspritzpumpe bzw. der zugehörigen Brennkraftmaschine mit einer Unterteilung der Einspritzmengen wirksam ist. Vorteilhaft können durch die drehzahlabhängige Beeinflussung des Drucks des Druckmittels die dynamischen Einflüsse, wie z.B. das Trägheitsverhalten des Ausweichkolbens oder die drehzahlabhängigen Drosselwirkungen von Leitungsverbindung kompenisertwerden.

Insbesondere gemäss der Ausgestaltung nach Anspruch 6 kann in allen Betriebsbereichen die jeweils von der Brennkraftmaschine optimale Voreinspritzmenge eingehalten werden, da die als optimal ermittelte Menge durch Rückmeldung der Düsennadelbewegung und damit der tatsächlichen Voreinspritzmenge eingeregelt wird.

Vorteilhaft ist weiterhin die Ausgestaltung gemäss Anspruch 11, mit der gewährleistet ist, dass kein Restdruck in dem Entnahmeraum den Öffnungspunkt der Verbindung zwischen Pumpenarbeitsraum und Entnahmeraum bei unterschiedlichen Drehzahlen beeinflusst.

Durch die in den übrigen Unteransprüchen aufgeführten Massnahmen sind vorteilhafte Weiterbildungen der erfindungsgemässen Kraftstoffeinspritzpumpe gegeben. Sie werden anhand von Ausführungsbeispielen mit ihren Vorteilen in der nachfolgenden Beschreibung erläutert.

### Zeichnung

Drei Ausführungsbeispiele der Erfindung sind in der Zeichnung dargestellt und werden in der nachfolgenden Beschreibung näher erläutert. Es zeigen Figur 1 ein erstes Ausführungsbeispiel mit einem Teilschnitt durch den Teil einer Kraftstoffeinspritzpumpe, Figur 2 eine Variante der Ausgestaltung des in Figur 1 gezeigten, als bewegliche Wand dienenden Kolbens, Figur 3 der Einspritzverlauf bei verschiedenen Drehzahlen bei einer Einrichtung nach dem Stand der Technik, Figur 4 der Druckverlauf im Pumpenarbeitsraum bei der Ausgestaltung nach Figur 1, Figur 5 der Verlauf des Nadelhubs bei verschiedenen Betriebspunkten, Figur 6 ein zweites Ausführungsbeispiel der erfindungsgemässen Lösung mit geregeltem Flüssigkeitsdruck im Rückstellraum und Figur 7 ein drittes Ausführungsbeispiel als Variante zur Ausgestaltung nach Figur 6.

### Beschreibung der Ausführungsbeispiele

Figur 1 zeigt einen Teil einer an sich bekannten Verteilereinspritzpumpe im schematischen Schnitt. Dabei ist ein Pumpenkolben 1 gezeigt, der in einem Zylinder 2 einen Pumpenarbeitsraum 3 einschliesst und durch nicht weiter gezeigte Mittel in eine hin- und hergehende, pumpende und zugleich rotierende Bewegung versetzt wird. In bekannter Weise wirkt der Pumpenkolben dieser Verteilereinspritzpumpe während der Drehung als Verteiler, wobei über eine Verteilernut 4 in der Mantelfläche des Pumpenkolbens Kraftstoff aus dem Pumpenarbeitsraum in eine der Einspritzleitungen 5 gefördert wird und einzelnen Einspritzventilen 6 zugeführt wird. Diese Einspritzleitungen sind entsprechend der zu versorgenden Zahl von Zylindern der zugehörigen Brennkraftmaschine um den Zylinder 2 herum verteilt angeordnet. Über eine vom Pumpenarbeitsraum abzweigende, im Pumpenkolben 1 verlaufende Entlastungsleitung 7 kann zur Beendigung der Einspritzung der Pumpenarbeitsraum mit einem Entlastungsraum verbunden werden. Der während eines weiteren Pumpenhubs vom Pumpenkolben verdrängte Kraftstoff wird dann über die Entlastungsleitung 7 z.B. dem Pumpensaugraum, aus dem aus der Pumpenarbeitsraum 3 mit Kraftstoff versorgt wird, zugeführt.

Vom Pumpenarbeitsraum 3 führt ferner eine Leitung 9 zu einem Kraftstoffentnahmeraum 10. Die Einmündung der Leitung 9 in den Kraftstoffentnahmeraum 10 ist dabei als Ventilsitz 11 ausgebildet, auf dem eine kegelförmige Stirnseite 12 eines Ausweichkolbens 14 zur Anlage kommt. Die kegelförmige Stirnseite 12 dient als Ventilschliessglied und steuert die Verbindung zwischen Pumpenarbeitsraum und Kraftstoffentnahmeraum 10. Der Ausweichkolben dient als bewegliche Wand des Kraftstoffentnahmeraums 10.

Der Ausweichkolben 14 ist in einer Bohrung 15 dicht verschiebbar und weist auf seiner Rückseite einen Zapfen 16 auf, auf dem ein Federteller 17 aufsitzt. Die Längsverschiebung des Ausweichkolbens 14 wird durch einen Anschlag 18 begrenzt, der am Ende der Bohrung 15 liegt, an einer Stelle, wo die Bohrung 15 in einen kreiszylindrischen Rückstellraum 19, dessen Durchmesser grösser ist als der Durchmesser der Bohrung 15, übergeht. In dem Rückstellraum 19 ist als zweite bewegliche Wand ein Zwischenkolben 21 dicht verschiebbar. Der Zwischenkolben trennt dabei den Rückstellraum 19 von einem Druckraum 22, der im hier gezeigten Ausführungsbeispiel drucklos ist und zu diesem Zweck über eine Leckleitung 24 mit z.B. dem Kraftstoffvorratsbehälter 25 der Kraftstoffeinspritzpumpe verbunden ist. Zwischen dem Zwischenkolben 21 und dem Federteller 17 ist eine Rückstellfeder in Form einer Druckfeder 27 eingespannt, die bestrebt ist, die kegelförmige Stirnseite 12 auf dem Ventilsitz 11 zu halten. Weiterhin ist im Druckraum 22 zwischen dem Zwischenkolben 21 und einem verstellbaren Anschlag 28 eine Zusatzfeder 29 eingespannt, die im gezeigten Beispiel eine Druckfeder ist.

Der Ausweichkolben 14 weist ferner im Bereich seiner Führung in der Bohrung 15 eine Ringnut 31 auf, die über eine Längsnut 30 im zum Federteller 17 hin angrenzenden Kolbenteil des Ausweichkolbens ständig mit dem Rückstellraum 19 verbunden ist. Vom Entnahmeraum 10 zweigt eine Entlastungsleitung 32 ab, die eine Drossel 33 enthält und in den Zylinder 15 so einmündet, dass die Einmündung in der Ausgangsstellung des Ausweichkolbens gerade noch mit der Ringnut 31 in Verbindung steht. Hebt der Ausweichkolben vom Ventilsitz 11 ab, so wird die Einmündung durch den an die Ringnut 31 angrenzenden Kolbenteil des Ausweichkolbens augenblicklich verschlossen. Die Drossel verhindert im Überdeckungsbereich, dass eine wesentliche Kraftstoffmenge vom Pumpenarbeitsraum zum Rückstellraum abfliessen kann.

Anstelle der in der Entlastungsleitung 32 angeordneten Drossel 33 kann die Drossel auch unmittelbar durch die Überdeckung der Ringnut 31 mit der Eintrittsöffnung der Entlastungsleitung 32 bei Ausgangsstellung des Ausweichkolbens 14 gebildet werden. Eine weitere Variante zeigt die Ausgestaltung nach Figur 2, wo auf eine gesonderte Entlastungsleitung 32 ganz verzichtet wurde, sondern die Ringnut 31 so tief gelegt wird, dass in Ausgangsstellung des Ausweichkolbens 14 eine gedrosselte Verbindung 34 zwischen Ringnut 31 und Entlastungsraum 10 hergestellt ist. Dieser Ausgestaltung entnimmt man ferner, dass der Kegelwinkel a 1 der kegelförmigen Stirnseite 12 kleiner ist als der Kegelwinkel a 2 des Ventilsitzes 11. Dies hat den Zweck, dass in Schliessstellung des Ausweichkolbens beim Förderhub des Pumpenkolbens immer dieselbe, durch den Querschnitt der Leitung 9 bestimmte Druckfläche wirksam ist.

In weiterer Ausgestaltung ist der Rückstellraum 19 über eine Druckmittelversorgungsleitung 36 mit einer Druckmittelquelle verbunden, die z.B. der Saugraum 37 der Verteilereinspritzpumpe sein kann. Dieser Saugraum bzw. die Druckmittelquelle wird von einer Kraftstofförderpumpe 38, die synchron zur Kraftstoffeinspritzpumpe angetrieben wird und aus einem Kraftstoffvorratsbehälter 25 Kraftstoff ansaugt, versorgt. Der sich auf der Förderseite der Kraftstofförderpumpe 38 bildende Druck wird mit einem Drucksteuerventil 39 drehzahlabhängig gesteuert.

Im Betrieb arbeitet die beschriebene Einrichtung folgendermassen: Beim Förderhub des Pumpenkolbens 1 wird der Druck im Arbeitsraum 3 soweit erhöht, dass die Ventilnadel des Einspritzventils 6 in bekannter Weise vom Kraftstoffdruck entgegen der Ventilfeder abgehoben wird und Kraftstoff zur Einspritzung gelangt. Durch den Druckaufbau im Pumpenarbeitsraum 3 wird weiterhin auch der Ausweichkolben 14 belastet, auf den die Rückstellkräfte der Rückstellfeder 27 und der Zusatzfeder 29 wirken. Mit dem Druckanstieg im Pumpenarbeitsraum wird auch der Ausweichkolben 14 ausgelenkt, so dass ein Teil der vom Pumpenkolben 1 geförderten Kraftstoffmenge entnommen wird und der Druck im Pumpenarbeitsraum bzw. auf der Druckseite des Einspritzventils 6 absinkt. Dies führt dazu, dass der Öffnungsdruck der Düsennadel im Einspritzventil 6 unterschritten wird und die Düsennadel schliesst. Das führt zu einer Unterbrechung der Einspritzung solange, bis aufgrund der weiteren Förderbewegung des Pumpenkolbens 1 wieder ein ausreichender Kraftstoffdruck im Pumpenarbeitsraum 3 bzw. in der Einspritzleitung 5 aufgebaut ist und die Düsennadel wieder geöffnet wird. Danach wird dann der restliche zu fördernde Kraftstoff eingespritzt, bis durch Öffnen der Entlastungsleitung 7 der Druck auf der Hochdruckseite des Pumpenkolbens, im Arbeitsraum 3 wieder zusammenbricht und damit die Einspritzung beendet wird.

Zu diesem Zeitpunkt kehrt auch der Ausweichkolben 14 wieder auf den Ventilsitz 11 zurück. In dieser Stellung wird dann der Entnahmeraum 10 über die Entlastungsleitung 32, die Drossel 33, die Ringnut 31 und die Nut 30 in den Rückstellraum 19 hin entlastet. Diese Ausgestaltung gewährleistet, dass vor jedem neuen Pumpenhub des Pumpenkolbens 1 im Kraftstoffentnahmeraum 10 der Druck ausgeglichen ist, so dass auf die kegelförmige Stirnseite 12 innerhalb des Entnahmeraumes 10 keine in Öffnungsrichtung wirkende resultierende Kräfte auftreten könen. Damit kein Kraftstoff aus dem Pumpenarbeitsraum über die Entlastungsleitung 32 nach Beginn des Pumphubs des Pumpenkolbens abströmen kann, wird die Entlastungsleitung mit der ersten Bewegung des Ausweichkolbens 14 verschlossen.

Die Entlastung des I<raftstoffentnahmeraumes 10 kann, wie auch der Figur 2 entnehmbar ist, statt zum Rückstellraum 19 auch zum Kraftstoffvorratsbehälter 25 hin erfolgen. Dabei ist in der Mantelfläche der Bohrung 15 eine Längsnut 40 vorgesehen, die ständig mit der Ringnut 31 in Verbindung steht und von der eine Leckleitung 41 zum Kraftstoffvorratsbehäiter 25 führt.

In Figur 3 ist mit den durchgezogenen Linien das Einspritzverhalten des Einspritzventils 6 dargestellt, wobei über den Drehwinkel des Pumpenkolbens bzw. repräsentativ der Kurbelwelle der von der Kraftstoffeinspritzpumpe zu versorgenden Brennkraftmaschine der Hub der Düsennadel aufgetragen ist. Der dort aufgetragene Nadelhub entspricht zugleich der Kraftstoffeinspritzmenge, die durch das Einspritzventil in die Brennräume der Brennkraftmaschine eingespritzt wird. Man sieht bei der durchgezogenen Linie 42 die Voreinspritzung und bei der durchgezogenen Linie 43 die Haupteinspritzung. Eine solche Einspritzung würde sich auch dann ergeben, wenn der Ausweichkolben 14 nur durch eine sich an einem festen Anschlag abstützende Rückstellfeder 27 belastet wäre und wenn der Rückstellraum 19 drucklos wäre. Bei einer solchen Ausgestaltung würde jedoch mit zunehmender Drehzahl sich eine Kraftstoffverteilung ergeben, wie sie aus der gestrichelten Linienführung 42' und 43" in Figur 3 ersichtlich ist. Durch das Trägheitsverhalten verzögert sich mit zunehmender Drehzahl die Ausweichbewegung des Ausweichkolbens 14, so dass der Anteil der Voreinspritzung 42' mit zunehmender Drehzahl grösser wird und der Anteil der Haupteinspritzung 43' mit zunehmender Drehzahl abnimmt. Dies ist jedoch nicht erwünscht und wird durch die erfindungsgemässe Ausgestaltung auch vermieden. Figur 4 zeigt den Druckverlauf im Pumpenarbeitsraum bzw. auf der Hochdruckseite des Pumpenkolbens bei einer Ausgestaltung gemäss der Erfindung. Es ist hier ersichtlich, dass nach einem anfänglichen Druckanstieg der Druck unter den Öffnungsdruck der Düsennadel des Einspritzventils wieder absenkt und dann, nach Beendigung derAusweichbewegung des Ausweichkolbens 14 wieder steil auf seinen Endwert bis zur Beendigung der Einsrpitzung insgesamt ansteigt.

Bei der erfindungsgemässen Ausgestaltung wird in den Rückstellraum 19 mit steigender Drehzahl der Kraftstoffeinspritzpumpe ein steigender Druck aufgebaut, der den Zwischenkolben 21 belastet. Dieser wird gegen die Kraft der Zusatzfeder 29 verschoben und gleichzeitig wird die Vorspannung der Rückstellfeder 27 reduziert. Die damit verminderte Rückstellkraft auf den Ausweichkolben erleichtert es diesem, schneller auf den Druckanstieg im Pumpenarbeitsraum zu reagieren, so dass auch bei höheren Drehzahlen und Lasten die gewünschte kleine Voreinspritzmenge erzielt werden kann, wie aus Figur 5 zu ersehen ist. Vorzugsweise erhält man eine konstante Voreinspritzmenge von Kraftstoff und eine mit der Last zunehmende Hauptanspritzmenge. Mit dem verstellbaren Anschlag kann die Vorspannung der Rückstellfeder 27 und die Vorspannung der Zusatzfeder 29 beeinflusstwerden.

Eine Verbesserung der Anpassung der Voreinspritzmenge an die jeweiligen Betriebsbedingungen der Brennkraftmaschine erzielt man mit der Ausgestaltung nach Figur 6. Es handelt sich dabei um eine im wesentlichen gleich aufgebaute Einrichtung wie in Figur 1, nur dass hier in der Druckmittelversorgungsleitung 36' eine Drossel 45 angeordnet ist, die als Abkoppeldrossel dient. Als Druckmittelquelle steht hier wiederum die Kraftstofförderpumpe 38 zur Verfügung, deren Förderdruck durch ein Drucksteuerventil 39 variiert werden kann, für die Zwecke des Eingriffes bei diesem Ausführungsbeispiel jedoch nicht variiert werden muss. Vorteilhaft dient jedoch die Kraftstofförderpumpe 38 zusammen mit dem Drucksteuerventil 39 zur Druckversorgung des Pumpensaugraumes der Kraftstoffeinspritzpumpe, mit dessen drehzahlabhängigem Druck, z.B. ein hier nicht weiter gezeigter Spritzversteller, drehzahlabhängig betätigt wird.

Der Rückstellraum 19' ist weiterhin mit einer Entlastungsleitung 46 verbunden, in der ein Magnetventil 47 angeordnet ist und die zum Kraftstoffvorratsbehälter 25 führt. Das Magnetventil wird von einer Steuereinrichtung 48 gesteuert. Diese hält als wesentliches Steuersignal das Ausgangssignal eines Nadelhubgebers 49 am Einspritzventil 6 und als zusätzliche Signale zur Bildung oder Abrufung eines Sollwertes Steuersignale, die z.B. der Drehzahl, der Temperatur oder der Last entsprechen. In der Steuereinrichtung wird aus den dem Ventilnadelhub entsprechenden Steuerwert ein Istwert für die Voreinspritzmenge gebildet und mit einem Sollwert verglichen. Entsprechend der Abweichung des Istwerts vom Sollwert wird ein Korrektursignal gebildet, entsprechend dem die Ansteuerung des Magnetventils 47 verändert wird. Das Magnetventil kann getaktet oder analog betätigt werden, wobei der getakteten Betätigung der Vorzug zu geben ist. Entsprechend dem Korrekturwert wird das Tastverhältnis der Steuersignale für das Magnetventil verändert und entsprechend auch die Menge des vom Rückstellraum 19' abfliessenden Kraftstoffs beeinflusst. Auf diese Weise kann unter Mitwirkung der Abkoppeldrossel 45 im Rückstellraum 19' ein beliebiger Druck eingestellt werden, der sich jedoch in erster Näherung drehzahlabhängig ändern wird. Der Sollwert für die Voreinspritzmenge wird entweder analog aus Betriebsparametern gebildet, die sich auf das Brennverhalten des Kraftstoffs im Brennraum auswirken, so z.B. Drehzahl, Temperatur oder Last oder es werden optimale Werte dieses Sollwertes in einem ein- oder mehrdimensionalen Kennfeld abgespeichert, von wo er durch die Steuereinrichtung abgerufen wird. Solche Funktionen können vorzugsweise durch Rechner oder Mikroprozessoren durchgeführt werden.

Im übrigen ist die Funktionsweise der Einrichtung gleich wie beim Ausführungsbeispiel nach Figur 1, das heisst also die auf den Ausweichkolben 14 wirkende Rückstellkraft wird durch den Druck im Rückstellraum 19' modifiziert.

Beim dritten Ausführungsbeispiel nach Figur 7 wird in Abwandlung zum Ausführungsbeispiel nach Figur 6 der Druckraum 22' von der Druckmittelversorgungsleitung 36' mit Druckmittel versorgt, wobei der Druckraum 22' ebenfalls durch eine Abkoppeldrossel 45_{'} von der Druckquelle abgekoppelt ist. Über die Entlastungsleitung 46', die ebenfalls das Magnetventil 47' enthält, kann der Druckraum 22' gesteuert entlastet werden. Die Ansteuerung des Magnetventils 47' erfolgt dabei in gleicher Weise wie beim Ausführungsbeispiel nach Figur 6, nur dass hier die Steuerung komplementär zu der Steuerung bei Figur 6 erfolgt, da hier der Druck im Druckraum 22' mit zunehmender Drehzahl abnehmen muss. Es kann aber bei diesem Ausführungsbeispiel auch die Zusatzfeder 29_{'} als Zugfeder ausgebildet werden, wobei dann sich der Druck im Druckraum 22' mit zunehmender Drehzahl steigern kann. Der Rückstellraum 19' beim Ausführungsbeispiel nach Figur 7 ist über eine Leckleitung 50 mit dem Kraftstoffvorratsbehälter 25 verbunden, damit sich im Rückstellraum kein die Druckregelung im Druckraum 22' beeinflussender Druck aufbauen kann und auch die von der Ringnut 31 kommende Leckkraftstoffmenge abfliessen kann.

## Patentansprüche

1. Kraftstoffeinspritzpumpe mit wenigstens einem Pumpenkolben und einem von diesem begrenzten Pumpenarbeitsraum (3), der zur Beeinflussung des Einspritzverlaufes an einer von diesem versorgten Kraftstoffeinspritzdüse (6) über eine Leitung (9) mit einem Kraftstoffentnahmeraum (10) verbindbar ist, der durch eine erste bewegliche Wand (14) begrenzt ist, die auf der dem Kraftstoffentnahmeraum abgewandten Seite durch wenigstens eine in einem Rückstellraum (19) vorgesehene Rückstellfeder (27) belastet ist, die zugleich auf eine zweite bewegliche, den Rückstellraum (19) begrenzende Wand (21) wirkt, welche einem variablen Druck eines Druckmittels ausgesetzt ist und dabei verstellbar ist, wobei zugleich die rückstellende Kraft der Rückstellfeder (27) auf die erste bewegliche Wand (14) änderbar ist, dadurch gekennzeichnet, dass über den gesamten Betriebsbereich der Kraftstoffeinspritzpumpe durch Variation des Drucks des Druckmittels wenigstens in Abhängigkeit von der Drehzahl die rückstellende Kraft der Rückstellfeder (27) auf die erste bewegliche Wand (14) änderbar und die zweite Wand (21) entgegen der Kraft einer Zusatzfeder (29) in derselben Abhängigkeit verstellbar ist.

2. Kraftstoffeinspritzpumpe nach Anspruch 1, dadurch gekennzeichnet, dass die zweite bewegliche Wand (21) eine grössere Wirkfläche als die an den Rückstellraum (19) angrenzende Wirkfläche der ersten beweglichen Wand (14) aufweist und dass der Rückstellraum (19) zwischen der ersten beweglichen Wand und der zweiten beweglichen Wand mit einem Druckmittel gefüllt ist, dessen Druck mit steigender Drehzahl zunimmt (Figur 1 und 6).

3. Kraftstoffeinspritzpumpe nach Anspruch 2, dadurch gekennzeichnet, dass der Rückstellraum (19) mit einer Druckmittelquelle (37) verbunden ist, deren Druck sich drehzahlabhängig ändert (Figur 1).

4. Kraftstoffeinspritzpumpe nach Anspruch 2 oder 3, dadurch gekennzeichnet, dass der Rückstellraum (19') über eine Entlastungsleitung (46) entlastbar ist, in der ein mit einer Steuereinrichtung (48) verbundenes Ventil (47) angeordnet ist und über eine eine Drossel (45) enthaltene Druckmittelversorgungsleitung (36') mit einer Druckquelle (38, 39) verbunden ist (Figur 6).

5. Kraftstoffeinspritzpumpe nach Anspruch 1, dadurch gekennzeichnet, dass die zweite bewegliche Wand zugleich einen Druckraum (22) begrenzt, der über eine mit einer Abkoppeldrossel (45') versehene Druckmittelversorgungsleitung (36') mit einer Druckquelle (38, 39) verbunden ist und über eine Entlastungsleitung (46') entlastbar ist, in der ein Ventil (47') angeordnet ist, das durch eine Steuereinrichtung (48) gesteuert wird (Figur 7).

6. Kraftstoffeinspritzpumpe nach einem der Ansprüche 4 oder 5, dadurch gekennzeichnet, dass die Steuereinrichtung (48) mit einem Nadelhubgeber (49) zur Messung der Bewegung der Ventilnadel eines von der Kraftstoffeinspritzpumpe versorgten Kraftstoffeinspritzventils (6) verbunden ist und eine Einrichtung zur Sollwertbildung entsprechend eines in den jeweiligen Betriebspunkten der Brennkraftmaschine gewünschten Kraftstoffeinspritzverlaufs und eine Vergleichseinrichtung aufweist zum Vergleich eines aus dem Ventilnadelhub gebildeten Istwertes mit dem Sollwert und zur Erzeugung eines Steuersignals entsprechend der Abweichung des Istwertes vom Sollwert zur Steuerung des Ventils (47,471) in der Entlastungsleitung (46,46').

7. Kraftstoffeinspritzpumpe nach Anspruch 6, dadurch gekennzeichnet, dass die Sollwerte in einem Speicher gespeichert sind und in Abhängigkeit von Betriebsparametern abrufbar sind.

8. Kraftstoffeinspritzpumpe nach Ansprüchen 5 bis 7, dadurch gekennzeichnet, dass die Zusatzfeder (29') in dem Druckraum (22') angeordnet ist, und zwischen der zweiten beweglichen Wand (21) und einem insbesondere einstellbaren Anschlag (28) eingespannt ist.

9. Kraftstoffeinspritzpumpe nach einem der vorstehenden Ansprüche, dadurch gekennzeichnet, dass die erste bewegliche Wand (14) ein in einem Zylinder dichtgeführter Ausweichkolben (14) ist, der mit seiner einen Stirnseite (12) den Entnahmeraum (10) begrenzt.

10. Kraftstoffeinspritzpumpe nach Anspruch 9, dadurch gekennzeichnet, dass die eine Stirnseite (12) des Ausweichkolbens (14) kegelförmig ausgebildet ist und mit der Einmündung der vom Pumpenarbeitsraum (3) kommenden Leitung (9) in den Entnahmeraum (10) als Ventilsitz (11) zusammenarbeitet.

11. Kraftstoffeinspritzpumpe nach Anspruch 10, dadurch gekennzeichnet, dass in Ausgangsstellung des Ausweichkolbens (14) bei Anlage der Stirnseite (12) am Ventilsitz (11) der die kegelförmige Stirnseite (12) umgebende Entnahmeraum (10) über eine wenigstens zum Teil im Ausweichkolben (14) verlaufende Entlastungsleitung (32, 31, 30) gedrosselt mit einem Entlastungsraum (19) verbunden ist, wobei diese Verbindung unmittelbar nach dem Abheben des Ausweichkolbens (14) vom Ventilsitz (11) durch die Relativverschiebung der Entlastungsleitung im Ausweichkolben (31, 30) verschliessbar ist.

12. Kraftstoffeinspritzpumpe nach Anspruch 11, dadurch gekennzeichnet, dass die Entlastungsleitung (31, 30) im Ausweichkolben (14) ständig mit dem den Entlastungsraum bildenden Rückstellraum (19) verbunden ist.

13. Kraftstoffeinspritzpumpe nach Anspruch 12, dadurch gekennzeichnet, dass die Drosselung der Verbindung des Entnahmeraums (10) mit dem Entlastungsraum (19) durch die Überdekkung der Entlastungsleitung (31) am Ausweichkolben (14) mit einem Leitungsquerschnitt der Verbindung (32) zum Entnahmeraum (10) gebildet wird.

14. Kraftstoffeinspritzpumpe nach Anspruch 13, dadurch gekennzeichnet, dass vom Entnahmeraum (10) eine eine Drossel (33) enthaltende Leitung in den den Ausweichkolben (14) aufnehmenden Zylinder (15) führt und die Einmündung der Leitung in den Zylinder (15) bei Anlage der kegelförmigen Stirnseite (12) am Ventilsitz (11) mit der Entlastungsleitung (31, 30) im Ausweichkolben (14) in Verbindung steht.

15. Kraftstoffeinspritzpumpe nach einem der Ansprüche 11 bis 14, dadurch gekennzeichnet, dass die Entlastungsleitung im Kolben mindestens zum Teil aus einer Ringnut (31) besteht.

16. Kraftstoffeinspritzpumpe nach einem der vorstehenden Ansprüche, dadurch gekennzeichnet, dass die zweite bewegliche Wand (21) aus einem Zwischenkolben gebildet wird, der in einem Zylinder dicht verschiebbar ist.

## Claims

1. Fuel injection pump with at least one pump piston and a pump working space (3) which is limited by the latter and which, to influence the injection behaviour of a fuel injection nozzle (6) fed from it, can be connected via a line (9) to a fuel extraction space (10) limited by a first movable wall (14) loaded, on the side facing away from the fuel extraction space, by at least one restoring spring (27) which is located in a restoring space (19) and which at the same time acts on a second movable wall (21) which limits the restoring space (19) and which is exposed to a variable pressure of a pressure medium and is thereby adjustable, the restoring force of the restoring spring (27) on the first movable wall (14) being changeable at the same time, characterized in that, over the entire operating range of the fuel injection pump, the restoring force of the restoring spring (27) on the first movable wall (14) can be changed by varying the pressure of the pressure medium at least in dependence on the engine speed, and the second wall (21) can be adjusted counter to the force of an auxiliary spring (29) in the same dependence.

2. Fuel injection pump according to Claim 1, characterized in that the second movable wall (21) has an effective surface larger than the effective surface adjacent to the restoring space (19) and belonging to the first movable wall (14), and in that the restoring space (19) between the first movable wall and the second movable wall is filled with a pressure medium, the pressure of which increases with an increasing engine speed (Figures 1 and 6).

3. Fuel injection pump according to Claim 2, characterized in that the restoring space (19) is connected to a pressure-medium source (37), the pressure of which changes in dependence on the engine speed (Figure 1).

4. Fuel injection pump according to Claim 2 or 3, characterized in that the restoring space (19') can be relieved via a relief line (46), in which is arranged a valve (47) connected to a control device (48), and is connected to a pressure source (38, 39) via a pressure-medium supply line (36_{'}) containing a throttle (45) (Figure 6).

5. Fuel injection pump according to Claim 1, characterized in that the second movable wall at the same time limits a pressure space (22) which is connected to a pressure source (38, 39) via a pressure-medium supply line (36') equipped with an uncoupling throttle (45') and can be relieved via a relief line (46'), in which is arranged a valve (47') controlled by a control device (48) (Figure 7).

6. Fuel injection pump according to one of Claims 4 or 5, characterized in that the control device (48) is connected to a needle-stroke transmitter (49) for measuring the movement of the valve needle of a fuel injection valve (6) fed by the fuel injection pump and has a device for forming a desired value corresponding to a fuel injection behaviour desired at the particular operating points of the internal-combustion engine and a comparison device for comparing an actual value formed from the valve-needle stroke with the desired value and for generating a control signal corresponding to the deviation of the actual value from the desired value in order to control the valve (47,47') in the relief line (46,46').

7. Fuel injection pump according to Claim 6, characterized in that the desired values are stored in a memory and can be called up as a function of operating parameters.

8. Fuel injection pump according to Claims 5 to 7, characterized in that the auxiliary spring (29') is arranged in the pressure space (22') and is clamped between the second movable wall (21) and an especially adjustable stop (28).

9. Fuel injection pump according to one of the preceding claims, characterized in that the first movable wall (14) is a secondary piston (14) which is guided sealingly in a cylinder and which limits the extraction space (10) by means of one end face (12).

10. Fuel injection pump according to Claim 9, characterized in that the first end face (12) of the secondary piston (14) is made conical and interacts as a valve seat (11) with the point at which the line (9) coming from the pump working space (3) opens into the extraction space (10).

11. Fuel injection pump according to Claim 10, characterized in that, in the initial position of the secondary piston (14) with the end face (12) up against the valve seat (11), the extraction space (10) surrounding the conical end face (12) is connected to a relief space (19) in a throttled manner via a relief line (32, 31, 30) extending at least partly in the secondary piston (14), and this connection can be closed, immediately after the secondary piston (14) has lifted off from the valve seat (11), as a result of the relative shift of the relief line in the secondary piston (31, 30).

12. Fuel injection pump according to Claim 11, characterized in that the relief line (31, 30) in the secondary piston (14) is connected constantly to the restoring space (19) forming the relief space.

13. Fuel injection pump according to Claim 12, characterized in that the connection between the extraction space (10) and the relief space (19) is throttled as a result of the overlapping of the relief line (31) in the secondary piston (14) by a line cross-section of the connection (32) to the extraction space (10).

14. Fuel injection pump according to Claim 13, characterized in that a line containing a throttle (33) leads from the extraction space (10) into the cylinder (15) receiving the secondary piston (14), and when the conical end face (12) rests against the valve seat (11) the point where the line opens into the cylinder (15) is in communication with the relief line (31,30) in the secondary piston (14).

15. Fuel injection pump according to one of Claims 11 to 14, characterized in that the relief line in the piston consists at least partially of an annular groove (31).

16. Fuel injection pump according to one of the preceding claims, characterized in that the second movable wall (21) is formed from an intermediate piston which is sealingly displaceable in a cylinder.

## Revendications

1. Pompe d'injection de carburant comportant au moins un piston de pompe et un espace de travail de la pompe (3) qui est limité par ce piston et qui, pour influencer l'allure de l'injection sur une buse d'injection de carburant (6) alimenté par cet espace de travail, peut être relié, par l'intermédiaire d'une conduite (9), avec un espace de prélèvement de carburant (10) qui est limité par une première paroi mobile (14) qui est chargée, du côté opposé à l'espace de prélèvement de carburant, par au moins un ressort de rappel (27) qui est prévu dans un espace de rappel (19) et qui agit en même temps sur une seconde paroi mobile (21) qui limite l'espace de rappel (19), qui est exposée à une pression variable d'un fluide sous pression et qui est réglable, et étant précisé que, simultanément, on peut modifier la force de rappel du ressort de rappel (27) sur la première paroi mobile (14), caractérisée en ce que, sur toute la zone d'exploitation de la pompe d'injection de carburant, la force de rappel du ressort de rappel (27) agissant sur la première paroi mobile (14) peut se modifier, au moins en fonction de la vitesse de rotation, par variation de la pression du fluide sous pression et en ce que la seconde paroi (21) peut se déplacer, en agissant contre la force d'un ressort supplémentaire (29), en fonction de la même vitesse de rotation.

2. Pompe d'injection de carburant selon la revendication 1, caractérisée en ce que la seconde paroi mobile (21) présente une surface utile plus grande que la surface utile, voisine de l'espace de rappel (19), de la première paroi mobile (14); et en ce que l'espace de rappel (19) situé entre la première paroi mobile et la seconde paroi mobile est rempli d'un fluide sous pression dont la pression croît avec une vitesse de rotation croissante (figures 1 et 6).

3. Pompe d'injection de carburant selon la revendication 2, caractérisée en ce que l'espace de rappel (19) est reliée à une source de fluide sous pression (37) dont la pression se modifie en fonction de la vitesse de rotation (figure 1).

4. Pompe d'injection de carburant selon la revendication 2 ou 3, caractérisée en ce que l'espace de rappel (19_{'}) peut être déchargé par l'intermédiaire d'une conduite de décharge (46) dans laquelle est disposée une électro-vanne (47) qui est reliée à un dispositif de commande (48) et qui est réunie, par l'intermédiaire d'une conduite d'alimentation en fluide sous pression (36') contenant un étranglement (45), à une source de pression (38, 39) (figure 6).

5. Pompe d'injection de carburant selon la revendication 1, caractérisée en ce que la seconde paroi mobile limite en même temps un espace sous pression (22) qui est relié, par l'intermédiaire d'une conduite d'alimentation en fluide sous pression (36') munie d'un étranglement de découplage (45'), avec une source de pression (38, 39) et peut être déchargé par l'intermédiaire d'une conduite de décharge (46') dans laquelle est disposée une électro-vanne (47') qui est commandée par un dispositif de commande (48) (figure 7).

6. Pompe d'injection de carburant selon l'une des revendications 4 ou 5, caractérisée en ce que le dispositif de commande (48) est relié à un émetteur de la course de l'aiguille (49) pour la mesure du déplacement de l'aiguille d'injection d'un injecteur de carburant (6) alimenté par une pompe d'injection de carburant et en ce que ce dispositif de commande présente un dispositif pour former la valeur prescrite en fonction de l'allure d'injection de carburant désirée aux points respectifs d'exploitation du moteur à combustion interne et présente également un dispositif de comparaison pour permettre de comparer une valeur réelle, obtenue à partir de la course de l'aiguille d'injection, avec la valeur prescrite et pour permettre de produire, en fonction de l'écart entre la valeur réelle et la valeur prescrite, un signal de commande pour commander l'électro-vanne (47, 47') qui se trouve dans la conduite de décharge (46,46').

7. Pompe d'injection de carburant selon la revendication 6, caractérisée en ce que les valeurs prescrites sont mémorisées dans une mémoire et peuvent être appelées en fonction des paramètres d'exploitation.

8. Pompe d'injection de carburant selon les revendications 5 à 7, caractérisée en ce que le ressort supplémentaire (29') est disposé dans l'espace sous pression (22') et en ce qu'il est contraint entre la seconde paroi mobile (21) et une butée (28), en particulier réglable.

9. Pompe d'injection de carburant selon l'une des revendications précédentes, caractérisée en ce que la première paroi mobile (14) est un cylindre de dégagement (14) qui est guidé, avec étanchéîté, dans un cylindre et qui, par l'une de ses faces frontales (12), limite l'espace de prélèvement (10).

10. Pompe d'injection de carburant selon la revendication 9, caractérisée en ce que l'une des faces frontales (12) du cylindre de dégagement (14) a la forme d'un cône et collabore, en tant que siège de soupape (11), avec l'embouchure de la conduite (9) qui vient de l'espace de travail de la pompe et se trouve dans l'espace de prélèvement (10).

11. Pompe d'injection de carburant selon la revendication 10, caractérisée en ce qu'en position de départ du piston de dégagement (14), lorsque la face frontale (12) s'appuie contre le siège de soupape (11), l'espace de prélèvement (10), qui entoure la face frontale (12) en forme de cône, est relié, avec étranglement, par l'intermédiaire d'une conduite de décharge (32, 31, 30) qui court au moins partiellement dans le piston de dégagement (14), avec un espace de décharge (19), étant précisé que cette liaison peut être fermée, immédiatement après que le piston de dégagement (14) a décollé d'avec le siège de soupape (11), par suite du coulissement relatif de la conduite de décharge qui se trouve dans le piston de dégagement (31,30).

12. Pompe d'injection de carburant selon la revendication 1, caractérisée en ce que la conduite de décharge (31, 30) qui se trouve dans le piston de dégagement (14) est reliée en permanence avec l'espace de rappel (19) qui constitue l'espace de décharge.

13. Pompe d'injection de carburant selon la revendication 12, caractérisée en ce que l'étranglement de la liaison de l'espace de prélèvement (10) avec l'espace de décharge (19) est formé par le recouvrement de la conduite de décharge (31) qui se trouve sur le pistion de dégagement (14) par une section de conduite de liaison (32) avec l'espace de prélèvement (10).

14. Pompe d'injection de carburant selon la revendication 13, caractérisée en ce que, depuis l'espace de prélèvement (10), une conduite contenant un étranglement (33) conduit dans le cylindre (15) qui loge le piston de dégagement (14); et en ce que, lorsque la face frontale conique (12) s'appuie contre le siège de soupape (11), l'embouchure de la conduite qui conduit dans le cylindre (15) est en liaison avec la conduite de décharge (31, 30) qui se trouve dans le piston de dégagement (14).

15. Pompe d'injection de carburant selon l'une des revendications 11 à 14, caractérisée en ce que la conduite de décharge qui se trouve dans le piston est au moins en partie constituée d'une rainure annulaire (31).

16. Pompe d'injection de carburant selon l'une des revendications précédentes, caractérisée en ce que la seconde paroi mobile (21) est constituée d'un piston intermédiaire qui peut coulisser, avec étanchéîté, dans un cylindre.
